# EUROPÄISCHE PATENTSCHRIFT

(11) **EP 1 593 636 B1**
(45) Veröffentlichungstag und Bekanntmachung des Hinweises auf die Patenterteilung: **16.04.2008**
(21) Anmeldenummer: 05009741.9
(22) Anmeldetag: 04.05.2005
(51) Int. Cl.: B65H 45/18

(54) **Falzeinrichtung für Druckmaschinen oder Falzapparate**
Folding machine for printing machines or folders
Plieuse de machines à imprimer ou d'appareils de pliage

(30) Priorität: 07.05.2004 DE 102004023318
(43) Veröffentlichungstag der Anmeldung: 09.11.2005
(73) Patentinhaber: MAN Roland Druckmaschinen AG, 63012 Offenbach (DE)
(72) Erfinder: Schmieder, Frank, 08525 Plauen (DE); Uhlemann, Stefan, 08525 Plauen (DE); Werner, Ralf, 08525 Plauen (DE); Winkler, Mario, 08527 Plauen (DE)
(74) Vertreter: Ulrich, Thomas

(56) Entgegenhaltungen:
- EP-A- 0 807 597
- DE-A1- 3 239 799
- US-A- 5 222 934

## Beschreibung

Die Erfindung betrifft eine Falzeinrichtung für Druckmaschinen oder Falzapparate gemäß dem Oberbegriff des Anspruchs 1.

Aus der DE 196 42 124 A1 ist eine Falzeinrichtung bestehend aus einem angetriebenen Falzwalzenpaar, einem taktweise auf- und abgehenden Falzmesser und einem Falztisch bekannt. Ein Druckprodukt oder ein einzelner Bogen wird von mehreren Transportbändern erfasst und in Produktionsrichtung gegen Anschläge gefahren und nachfolgend mit einem Längsfalz, beispielsweise einem dritten Falz versehen. Das Druckprodukt kann mittels Andrückfedern oder Andrückrollen zur besseren Fixierung während des Falzvorganges gegen den Falztisch angedrückt werden. Nachteil ist, dass Andrückfedern und Andrückrollen zusätzliche Bauteile sind, welche die Zugänglichkeit im Falztischbereich für Wartung und Bedienung erschweren.

Aus der US-A-5,222,934 ist eine Falzeinrichtung bekannt, bei der der Winkel zwischen oberen und unteren Transportbändern einstellbar ist, um die Anpassung an verschieden dicke Druckprodukte zu gewährleisten.

Weiterhin ist aus der DE 32 39 799 A1 eine Falzeinrichtung bekannt, bei der über Spannwalzen die Kraft der Transportbänder auf die zu transprotierende Falzexemplare einstellbar ist.

Davon ausgehend ist es die Aufgabe der vorliegenden Erfindung, eine Falzvorrichtung für Druckmaschinen oder Falzapparate zu schaffen, bei der zum Fixieren des Druckproduktes auf dem Falztisch keine Andrückrollen oder Andrückfedern erforderlich sind.

Diese Aufgabe wird erfindungsgemäß durch die Maßnahmen des Anspruchs 1 gelöst.

Die Erfindung besteht insbesondere darin, am Anschlag für das zu falzende Druckprodukt und/oder knapp hinter dem Druckproduktende in einem Bereich von 2 bis 15 mm, d.h. knapp vor und/oder knapp hinter dem Produkt, Kontaktzonen zur Produktfixierung zu schaffen, welche mittels den lageveränderbaren Transportbändern in Verbindung mit Einlauf- und/oder Auslauf-Abschnitten des Falztisches ausgebildet werden. Diese Einlauf- und Auslauf-Abschnitte liegen etwas tiefer und laufen gerundet und/oder stufenartig, Absätze aufweisend, auf die Falztischebene. Die Einlauf- und/oder Auslauf-Abschnitte liegen vorzugsweise in Bereichen des vorlaufenden und/oder nachlaufenden Produktendes und werden von Transportbändern umschlungen, wobei deren Andruckwirkung auf das Druckprodukt durch in ihrer Lage veränderliche Bänderführungselemente, vorzugsweise Bandwalzen, Bandrollen, deren Lageveränderung eine Umschlingungsänderung in den Kontaktzonen bewirkt. Unter der Umschlingungsänderung versteht man eine Änderung bzw. Einstellung der Länge des Kontaktes zwischen Transportbändern und dem Falztisch bzw. den Abschnitten.

Im Gegensatz zu bekannten Lösungen, die auf Grund der Linienberührung der Federn oder Bandrollen relativ kleine Kontaktzonen ausbilden, lässt sich die Größe der Kontaktzone durch die Veränderung der Umschlingung in weit größerem Maße beeinflussen, und eine bessere Fixierung erzielen. Zusätzlich wird das Druckprodukt durch seine leichte Verwölbung beim Einlauf auf den Falztisch stabiler geführt. Somit können keine Schwingungen auftreten, welche die Lage des einlaufenden Druckproduktes beeinflussen können. Der Falztisch ist dazu im Bereich des Produkteinlaufes mit einer Verwölbung bzw. verwölbten Formgebung ausgestaltet.

Mit dieser Anordnung kann eine hohe Stabilität der Falzqualität in Verbindung mit einer Vereinfachung der Bedienung erzielt werden. Die straffere Führung des Druckproduktes während des Falzvorganges kann die Falzabweichungen erheblich senken. Es kann eine Senkung des Makulaturanteils durch schnelleres Erreichen von guten Produkten erreicht werden, wobei höhere Geschwindigkeiten bei gleich guten Falzabweichungen erreicht werden können. Das System ist weniger störanfällig und die Bedienbarkeit der Falzeinrichtung kann stark verbessert werden. Die in der Falzeinrichtung bereits vorhandenen Transportbänder können mit der Funktion der Umschlingungseinstellung ausgeführt werden, so dass eine Integration dieser Funktion in bestehende Bauteile realisierbar ist und somit keine weiteren Bauteile erforderlich werden, die den Arbeitsraum einschränken und Zugänglichkeiten behindern könnten.

Durch Kanten und/oder Radien am Produktanschlag oder im Bereich des Produktanschlages und unmittelbar hinter dem Druckproduktende, d.h. am Falztisch im Bereich des Produkteinlaufes, kann eine Kontaktzone zwecks Ausbildung einer Produktfixierung in Verbindung mit einstellbaren Bandleitelementen realisiert werden. Die Kanten und/oder Radien, die vorzugsweise als Ausfräsungen und Schrägen ausgestaltet sind, dienen zur Veränderung der Umschlingung in den Kontaktzonen und somit einer Einstellbarkeit der Anpresskraft.

Nachfolgend ist ein Ausführungsbeispiel der Erfindung anhand der Zeichnungen erklärt. Es zeigen stark schematisiert:
Fig. 1 eine Seitenansicht der Falzeinrichtung mit Falztisch und
Fig. 2 Varianten der Gestaltung des Falztisches für dessen Produkteinlaufbereich nach Fig. 1.

Fig. 1 zeigt eine Falzeinrichtung 11 eines nicht dargestellten Falzapparates oder einer Druckmaschine bestehend aus einem angetriebenen Falzwalzenpaar 7, einem taktweise auf- und abgehenden Falzmesser 2 und einem Falztisch 4. Ein Druckprodukt 3 wird von mehreren Transportbändern 5 erfasst und in Produkteinlaufrichtung A gegen mindestens einen Anschlag 8 gefahren. Mittels dem Falzmesser 2 wird das Druckprodukt 3 mit einem Längsfalz, beispielsweise einem dritten Falz versehen. Das Druckprodukt 3 ist zwischen Transportbändern 5 geführt und wird mittels dieser gegen den Falztisch 4 angedrückt. Am Anschlag 8 für das Druckprodukt 3 und/oder knapp hinter dem Druckproduktende in einem Bereich α1, α2 von 2 bis 15 mm, d.h. knapp vor und knapp hinter dem Druckprodukt, sind Einlauf- und Auslauf-Abschnitte 9, 10 vorhanden. Diese Abschnitte 9, 10 können von den Transportbändern 5 umschlungen werden, so dass Kontaktzonen entstehen, wobei deren Andruckwirkung auf das Druckprodukt 3 durch in ihrer vertikalen Lage veränderliche Bandführungselemente 1, 6 beeinflusst werden kann. Die Bandführungselemente 1, 6 sind vorzugsweise Bandwalzen oder Bandrollen. Die Abschnitte 9, 10 sind vorteilhafterweise gerundet, d.h. nicht scharfkantig ausgestaltet, und/oder mit Ausfräsungen ausgeführt (siehe Fig. 2 Varianten a bis c). Die Abschnitte 9, 10 können alternativ mit einem Radius R (Variante d) oder einen Ersatzradius E nachbilden Einlaufwalzen oder Einlaufrollen 12 ausgestaltet sein (Variante e), wobei diese sich bereits vom Einlaufbereich des Falztisches 4 erstrecken können. Die Lageveränderung der Bandführungselemente 1, 6 bewirkt eine Änderung der Umschlingung, d.h. eine Änderung bzw. Einstellungder Länge des Kontaktes zwischen Transportbändern 5 und dem Falztisch 4, in den Abschnitten 9, 10. Alle Gestaltungsmaßnahmen - Lageveränderung des Transportbandes 5 in Verbindung mit der Formgebung der Abschnitte 9, 10 - haben das Ziel, Freiheit für eine Umschlingsänderung des Transportbandes 5 zu schaffen, und so eine ausreichende und einstellbare Umschlingung des Transportbandes 5 und eine Anpassung an unterschiedliche Abschnittslängen Al, Druckformate und Papiereigenschaften zu ermöglichen. Durch diese Umschlingungsänderung kann eine einstellbare Fixierkraft für das Druckprodukt 3 auf dem Falztisch 4 realisiert werden.

Der Falztisch 4 ist zur Reduzierung von Verschleiß hartverchromt ausgestaltet. Alternativ können im Bereich der Abschnitte 9, 10 nicht dargestellte gehärtete, austauschbare Elemente, beispielsweise Bolzen, Schienen, etc., eingesetzt werden. Die Bandführungselemente 1, 6 sind vorteilhafterweise als exzentrisch gelagerte Walzen ausgeführt. Es besteht die Möglichkeit der Schieflagkorrektur, wenn die exzentrisch gelagerten Bandführungselemente 6 nicht dargestellt auf Seite SI und Seite SII (Bedienseite und Antriebsseite) im Einlaufbereich des Falztisches 4 getrennt einstellbar sind.

Zur Schaffung der Abschnitte 9, 10 gibt es verschiedene Möglichkeiten der Gestaltung des Falztisches 4 (siehe Fig. 2). Variante a zeigt eine Falztischkürzung, Variante b zeigt einen Falztisch 4 mit stufenartigen Absätzen, Variante c zeigt einen Falztisch 4 mit Schrägen, Variante d zeigt einen Falztisch 4 mit großem Einlaufradius R und Variante e zeigt einen Falztisch 4 mit Einlaufwalzen oder Einlaufrollen 12, die einen Ersatzradius E nachbilden. Der Falztisch 4 ist vorzugsweise in Produkteilaufrichtung A gewölbt ausgestaltet, wobei das Druckprodukt 3 beim Einlaufen verwölbt wird. An den Abschnitten 9, 10 und zwischen diesen ist der Einlauf des Druckproduktes flach ausgeführt. Dies bewirkt eine lagestabile Führung des Druckproduktes 3 auf den Falztisch 4. Durch die Einstellbarkeit der Lage der Bandführungselemente 1, 6 können diese bzw. die Transportbänder 5 auf unterschiedliche Produktdicken eingestellt werden.

### Bezugszeichen:

- 1: Bandführungselement
- 2: Falzmesser
- 3: Druckprodukt
- 4: Falztisch
- 5: Transportband
- 6: Bandführungselement
- 7: Falzwalzenpaar
- 8: Anschlag
- 9: Einlauf-Abschnitt
- 10: Auslauf-Abschnitt
- 11: Falzeinrichtung
- 12: Einlaufrollen / Einlaufwalzen

- A: Produkteinlaufrichtung
- Al: Abschnittslänge
- E: Ersatzradius
- R: Radius
- α1: Bereich der Kontaktzone
- α2: Bereich der Kontaktzone

## Patentansprüche

1. Falzeinrichtung (11) für Druckmaschinen oder Falzapparate, bestehend aus einem angetriebenen Falzwalzenpaar (7), einem taktweise auf- und abgehenden Falzmesser (2) und einem Falztisch (4), wobei mindestens ein Druckprodukt (3) von mehreren Transportbändern (5) erfasst und an mindestens einen Anschlag (8) gefahren wird, wobei die Transportbänder (5) unter Ausbildung eines flächigen Kontaktes, der an Auslauf- und/oder Einlauf-Abschnitten (9, 10) des Falztisches (4) ausgebildet ist, zu einer Fixierung des Druckproduktes (3) an den Falztisch (4) absenkbar oder von diesem anhebbar sind, **dadurch gekennzeichnet dass**, der Falztisch (4) im Bereich des Anschlags (8) mindestens einen Auslauf-Abschnitt (10) aufweist, der tiefer als die Falztischebene liegt und sich in Produktauslaufrichtung unter die Falztischebene absenkt.

2. Falzeinrichtung nach Anspruch 1, **dadurch gekennzeichnet, dass** die Transportbänder (5) zu einer Fixierung des Druckproduktes (3) an die Auslauf- und/oder Einlauf-Abschnitte (9, 10) des Falztisches (4) anschmiegbar sind und sich diese Auslauf- und/oder Einlauf-Abschnitte (9, 10) kurz vor und kurz hinter dem Druckprodukt (3) befinden.

3. Falzeinrichtung nach Anspruch 1 oder 2, **dadurch gekennzeichnet, dass** zum Einstellen einer Anpresskraft des Druckproduktes (3) auf den Falztisch (4) und/oder Anpassen an unterschiedliche Druckproduktdicken eine Länge des Kontaktes an den Auslauf- und/oder Einlauf-Abschnitten (9, 10) mittels der anhebbaren und absenkbaren Transportbänder einstellbar ist.

4. Falzeinrichtung nach einem der vorhergehenden Ansprüche, **dadurch gekennzeichnet, dass** der Falztisch (4) mindestens einen Einlauf-Abschnitt (9) aufweist, der tiefer als die Falztischebene liegt und in Produkteinlaufrichtung (A) auf die Falztischebene ansteigt.

5. Falzeinrichtung nach Anspruch 1 oder 4, **dadurch gekennzeichnet, dass** der Anstieg und/oder die Absenkung in mindestens einer Stufe und/oder in mindestens einer Schräge und/oder in mindestens einem Radius erfolgt.

6. Falzeinrichtung nach Anspruch 1 oder 5, **dadurch gekennzeichnet, dass** das Transportband (5) zum Anschmiegen an den Falztisch (4) an den Auslauf-Abschnitt (10) absenkbar oder von diesem anhebbar ist.

7. Falzeinrichtung nach einem der vorhergehenden Ansprüche, **dadurch gekennzeichnet, dass** der Falztisch (4) hartverchromt ist.

8. Falzeinrichtung nach einem der vorhergehenden Ansprüche, **dadurch gekennzeichnet, dass** die das Transportband (5) führenden Bandführungselemente (1, 6) exzentrisch gelagert sind.

9. Falzeinrichtung nach einem der vorhergehenden Ansprüche, **dadurch gekennzeichnet, dass** im Bereich der Auslauf- und Einlauf-Abschnitte (9, 10) austauschbare gehärtete Elemente einsetzbar sind.

10. Falzeinrichtung nach einem der vorhergehenden Ansprüche, **dadurch gekennzeichnet, dass** die Auslauf- und Einlauf-Abschnitte nicht scharfkantig sind.

11. Falzeinrichtung nach einem der Ansprüche 8 bis 10, **dadurch gekennzeichnet, dass** die exzentrisch gelagerten Bandführungselemente (1, 6) auf Bedienseite und Antriebsseite getrennt einstellbar sind, wobei eine Korrektur einer Schieflage des Druckprodukts (3) beim Einlaufen auf den Falztisch (4) durchführbar ist.

12. Falzeinrichtung nach einem der vorhergehenden Ansprüche, **dadurch gekennzeichnet, dass** zwischen den Auslauf- und Einlauf-Abschnitten (9, 10) die Führung des Druckproduktes (3) entlang einer nichtgekrümmten Bahn erfolgt.

## Claims

1. A folding apparatus (11) for printing machines or folders, consisting of a driven pair (7) of folding rollers, a folding blade (2) which travels up and down in a timed cycle, and a folding table (4), wherein at least one printed product (3) is picked up by a number of conveyor belts (5) and conveyed against at least one stop (8), wherein the conveyor belts (5) can be lowered onto, or raised from, the folding table (4) for the purpose of fixing the printed product (3), while forming a flat contact which is formed at the run-out and/or run-in sections (9, 10) of the folding table (4), **characterised in that** the folding table (4) has, in the region of the stop (8), at least one run-out section (10) which lies lower than the plane of the folding table and slopes below this plane in the direction of running-out of the product.

2. A folding apparatus according to claim 1, **characterised in that** the conveyor belts (5) can be adapted to the run-out and/or run-in sections (9, 10) of the folding table (4) for the purpose of fixing the printed product (3), and the said run-out and/or run-in sections (9, 10) are located a short distance in front of, and a short distance behind, the printed product (3).

3. A folding apparatus according to claim 1 or 2, **characterised in that**, for the purpose of adjusting a force that presses the printed product (3) onto the folding table (4) and/or adapting to different thicknesses of printed product, a length of the contact at the run-out and/or run-in sections (9, 10) can be adjusted by means of the conveyor belts which can be raised and lowered.

4. A folding apparatus according to one of the preceding claims, **characterised in that** the folding table (4) has at least one run-in section (9) which lies lower than the plane of the folding table and rises to this plane in the direction (A) of running-in of the product.

5. A folding apparatus according to claim 1 or 4, **characterised in that** the rising and/or subsiding takes place in at least one step and/or in at least one bevel and/or in at least one radius.

6. A folding apparatus according to claim 1 or 5, **characterised in that** the conveyor belt (5) can be lowered onto the run-out section (10), or raised from the latter, for the purpose of adapting to the folding table (4).

7. A folding apparatus according to one of the preceding claims, **characterised in that** the folding table (4) is hard-chromium-plated.

8. A folding apparatus according to one of the preceding claims, **characterised in that** the belt-guiding elements (1, 6) which guide the conveyor belt (5) are eccentrically mounted.

9. A folding apparatus according to one of the preceding claims, **characterised in that** replaceable, hardened elements can be used in the region of the run-out and run-in sections (9, 10).

10. A folding apparatus according to one of the preceding claims, **characterised in that** the run-out and run-in sections are not sharp-edged.

11. A folding apparatus according to one of claims 8 to 10, **characterised in that** the eccentrically mounted belt-guiding elements (1, 6) are separately adjustable on the operating side and the driving side, under which circumstances it is possible to carry out correction of a skewed position of the printed product (3) when it runs in onto the folding table (4).

12. A folding apparatus according to one of the preceding claims, **characterised in that**, between the run-out and run-in sections (9, 10), the printed product (3) is guided along a path which is not curved.

## Revendications

1. Plieuse (11) de machines à imprimer ou d'appareils de pliage, composée d'une paire de cylindres de pliage entraînés (7), d'un plioir (2) se déplaçant de manière cyclique en va et vient et d'une table de pliage (4), au moins un produit d'impression (3) étant pris par plusieurs bandes transporteuses (5) et étant amené à au moins une butée (8) guidée, les bandes transporteuses (5) pouvant être abaissées ou soulevées sur des segments d'entrée et/ou de sortie (9, 10) de la table de pliage (4) lors de la formation d'un contact plat pour fixer le produit d'impression (3) sur la table de pliage (4),
**caractérisée en ce que**
la table de pliage (4) présente dans la zone de la butée (8) au moins un segment de sortie (10) plus bas que le plan de la table de pliage et s'abaissant dans le sens de sortie de produit sous le plan de la table à pliage.

2. Plieuse selon la revendication 1,
**caractérisée en ce que**
les bandes transporteuses (5) peuvent s'ajuster aux segments d'entrée et/ou de sortie (9, 10) de la table de pliage (4) pour fixer le produit d'impression (3), et ces segments d'entrée et/ou de sortie (9, 10) se trouvent juste devant et juste derrière le produit d'impression (3).

3. Plieuse selon la revendication 1 ou 2,
**caractérisée en ce que**
pour régler une force de compression du produit d'impression (3) sur la table de pliage (4) et/ou pour l'adapter aux différentes épaisseurs de produit d'impression, on peut régler une longueur du contact sur les segments d'entrée et/ou de sortie (9, 10) à l'aide de bandes transporteuses pouvant se soulever et s'abaisser.

4. Plieuse selon l'une des revendications précédentes,
**caractérisée en ce que**
la table de pliage (4) présente au moins un segment d'entrée (9) se trouvant sous le plan de la table de pliage et montant sur le plan de la table de pliage dans le sens d'introduction du produit (A).

5. Plieuse selon la revendication 1 ou 4,
**caractérisée en ce que**
la montée et/ou la descente se produit dans au moins une étape et/ou dans au moins un biseau et/ou au moins un rayon.

6. Plieuse selon la revendication 1 ou 5,
**caractérisée en ce que**
la bande transporteuse (5) peut être abaissée et soulevée pour s'adapter à la table de pliage (4) sur le segment de sortie (10).

7. Plieuse selon l'une quelconque des revendications précédentes,
**caractérisée en ce que**
la table de pliage (4) est chromée dur.

8. Plieuse selon l'une quelconque des revendications précédentes,
**caractérisée en ce que**
les éléments de guidage de bande (1,6) guidant la bande transporteuse (5) sont placés de manière excentrique.

9. Plieuse selon l'une quelconque des revendications précédentes,
**caractérisée en ce qu'**
on peut utiliser des éléments durcis échangeables dans la zone des segments d'entrée et de sortie (9, 10).

10. Plieuse selon l'une quelconque des revendications précédentes,
**caractérisée en ce que**
les segments d'entrée et de sortie ne sont pas à arêtes vives.

11. Plieuse selon l'une quelconque des revendications 8 à 10,
**caractérisée en ce que**
les éléments de guidage de bande (1,6) placés de manière excentrique du côté commande et du côté entraînement peuvent être réglés séparément, une correction d'une obliquité du produit d'impression (3) pouvant être réalisée lors de l'introduction sur la table de pliage (4).

12. Plieuse selon l'une quelconque des revendications précédentes,
**caractérisée en ce que**
le guidage du produit d'impression (3) a lieu le long d'une voie non courbée entre les segments d'entrée et de sortie (9, 10).
